# EUROPÄISCHE PATENTSCHRIFT

(11) **EP 1 941 230 B1**
(45) Veröffentlichungstag und Bekanntmachung des Hinweises auf die Patenterteilung: **15.12.2010**
(21) Anmeldenummer: 06806296.7
(22) Anmeldetag: 14.10.2006
(51) Int. Cl.: F42B 12/20, F42B 12/80

(54) **SPRENGGESCHOSS**
EXPLOSIVE PROJECTILE
CARTOUCHE EXPLOSIVE

(30) Priorität: 25.10.2005 DE 102005050973
(43) Veröffentlichungstag der Anmeldung: 09.07.2008
(73) Patentinhaber: Rheinmetall Waffe Munition GmbH, 29345 Unterlüss (DE)
(72) Erfinder: KESSLER, Almuth, 29320 Hermannsburg (DE); WANNINGER, Paul, 29320 Hermannsburg (DE)
(74) Vertreter: Dietrich, Barbara
(86) Internationale Anmeldenummer: PCT/EP2006/009958
(87) Internationale Veröffentlichungsnummer: WO 2007/048521

(56) Entgegenhaltungen:
- EP-A- 1 698 852
- GB-A- 191 004 253
- US-A- 2 276 110
- US-A- 3 212 257
- US-A- 3 243 956
- US-A- 3 786 714
- US-A- 4 011 818

## Beschreibung

Die Erfindung betrifft ein sprenggeschoss wie in der nach veroffentlichen EP1698 852 A1 leschnieben

Aus Röhrwaffen verschießbare Geschosse sind hohen Abschussbeschleunigungen ausgesetzt. Dieses gilt insbesondere für aus Panzerkanonen verschießbare Sprenggeschosse, bei denen die Abschussbeschleunigung in der Größenordnung von 36000 g liegt.

Bei derart hohen Abschussbeschleunigungen besteht die Gefahr, dass bei Sprenggeschossen die in dem Inneren des Geschosses befindliche Sprengladung zurückgesetzt wird und es zu einer Explosion der Sprengladung in dem entsprechenden Waffenrohr kommt ("Set back" Effekt).

Es ist bei der Verwendung TNT gebundener Sprengladungen bereits vorgeschlagen worden, auf die innere Oberfläche der Wände des die Sprengladung aufnehmenden Hohlraumes einen Lack aufzubringen, der sich nach dem Einbringen der Sprengladung in den Hohlraum mit der Sprengladung verbindet und für eine Haftung der Sprengladung an der inneren Oberfläche des in der Regel aus Stahl bestehenden Geschosskörpers sorgt. Durch diese Maßnahme wird ein Zurücksetzen der Sprengladung beim Abschuss des entsprechenden Sprenggeschosses vermieden.

Bei kunststoffgebundenen insensitiven Sprengladungen ist eine derartige Haftbeschichtung mittels eines Lackes nicht möglich, weil der Ausdehnungskoeffizient dieser Sprengladungen wesentlich größer ist wie der von TNT gebundenen Ladungen und etwa 10 mal so hoch wie der Ausdehnungskoeffizient von Stahl. Bei den üblicherweise vorgeschriebenen TemperaturSchocktests (beispielsweise zwischen -40° und +63°C) würden bei einer direkt mit der inneren Oberfläche des Geschosskörpers fest verbundenen Sprengladung (aufgrund der großen Unterschiede der Ausdehnungskoeffizienten) Spannungsrisse in der Sprengladung auftreten.

Aus der nach veröffentlichten EP 1 698 852 A1 ist einen Penetrator, insbesondere die Ausgestaltung des Innenraumes eines Hochgeschwindigkeitspenetrators mit Dämpfungsschichten, bekannt, welche geeignet sind, die beim Aufprall auf ein hartes Ziel auftretenden Stoßwellen weitgehend zu vermindern und die Deformation des Penetratormaterials zu kompensieren. Dadurch soll die Gefahr einer unerwünschten vorzeitigen Detonation der Sprengladung vermieden werden. Die dazu eingebundene Schicht besitzt eine Wandstärke, die von der Spitze ausgehend abnimmt oder konstant bleibt und über die gesamte Innenfläche des Innenraumes eingebunden ist. Die dämpfende Schicht kann aus porenhaltigen Kunststoffe und Gummimaterialien bestehen. Poröse Keramiken, Schäume sowie Metalle auch Metallpulver oder Metall- oder Glaskugeln werden ebenfalls als Schichtmaterial genannt.

Die US 2,276,110 A betrifft ein mit einer hohen Abschussbescheunigung beaufschlagtes Sprenggeschoss mit einem Liner, mit dem die Energie der Sprengladung eingestellt, d.h., diese verringert werden kann. Die Schichtdicke des Liners liegt zwischen ½bis 1½ inch. Als Linermaterial werden Gips, Magnesiabinder, Asbestfasern sowie verschiedene Füller oder Mixturen genannt. Im Falle einer Mörsergranate erfolgt aus Sicherheitsgründen eine vollständige Trennung der Sprengladung von der Hülle durch derartige Liner. Eine Einbindung des Liners im vorderen Bereich bewirkt einen direkten Kontakt der Sprengladung mit der Hülle. Ist die Hülle aus Stahl, kann auf einen Liner am hinteren Ende abgestellt werden.

Der Erfindung liegt die Aufgabe zugrunde, ein Sprenggeschoss der eingangs erwähnten Art anzugeben, welches mit hoher Abschussbeschleunigung (> 15000 g) verschossen werden kann und bei dem auch bei Verwendung kunststoffgebundener insensitiven Sprengladungen nicht zu befürchten ist, dass es aufgrund der hohen Beschleunigung zu einer Explosion im Waffenrohr kommt sowie eine Spannungsrissbildung in der Sprengladung bei Temperaturschocktests vermieden wird.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, eine totale Trennung der Ladung von der Innenwandung vorzunehmen bzw. alternativ mittels einer partiellen Beschichtung mit Antihaftmaterial den "Set back" -Effekt zu minimieren. Bekanntlich haftet die Sprengladung, insbesondere eine so genannte kunststoffgebundene Sprengladung, stark an blanken Metalloberflächen. Vorgeschlagen wird daher einer Silikonschicht, da diese ein Trennmittel darstellt. Durch die nunmehr nur noch partielle Haftung / Nichthaftung der Sprengladung wird der "Set back" -Effekt sogar vermieden und das unterschiedliche Ausdehnungsverhalten beherrschbar.

Dazu wird mindestens in Teilbereichen zwischen der Sprengladung und der inneren Oberfläche des Geschosskörpers eine Silikonschicht aufgebracht, die für diesen Bereich eine Haftung der Sprengladung an der Geschossinnenfläche verhindert.

Es hat sich gezeigt, dass es in der Regel ausreicht, wenn zur Vermeidung des "Set back" Effektes 30 bis 70 % der inneren Oberfläche des Geschosskörpers mit einer Silikon-Zwischenschicht versehen ist. Nur in den Bereichen, in denen keine Silikon-Zwischenschicht vorgesehen ist, liegt die Sprengladung haftend an der inneren Oberfläche des Geschosskörpers an.

Als vorteilhaft hat es sich erwiesen, wenn die Silikon-Zwischenschicht in dem der Geschossspitze des Sprenggeschosses zugewandten Bereich der inneren Oberfläche des Hohlraumes und/oder in dem dem Geschoßheck des Sprenggeschosses zugewandten Bereich der inneren Oberfläche des Hohlraumes angeordnet ist.

Die Schichtdicke der Silikon-Zwischenschicht sollte 10 - 1000 µm, bevorzugt 100 - 200µm, betragen, um ausreichend stark an der Stahlinnenwand des Geschosses zu haften.

Dadurch, dass mindestens in Teilbereichen zwischen der Sprengladung und der inneren Oberfläche des Geschosskörpers die Silikon-Zwischenschicht vorgesehen ist, die einerseits eine ausreichende Lagefixierung der Sprengladung in Bezug auf die benachbarte innere Oberfläche des Geschosskörpers (2) sicherstellt und andererseits einen Großteil der Spannungen zwischen dem Geschosskörper und der Sprengladung bei einem Temperaturschocktest aufnimmt, wird eine Rissbildung in der Sprengladung bei Verschuss sicher vermieden.

Weitere Einzelheiten und Vorteile der Erfindung ergeben sich aus dem folgenden anhand einer Figur erläuterten Ausführungsbeispiel.

In der Fig. ist mit 1 ein beispielsweise aus einer Panzerhaubitze mit dem Kaliber 155 mm verschießbares drall stabilisiertes Sprenggeschoss bezeichnet. Das Sprenggeschoss 1 umfasst einen Geschosskörper 2 aus Stahl, der einen sich in Richtung der Längsachse 3 des Sprenggeschosses 1 erstreckenden Hohlraum 4 besitzt. In dem Hohlraum 4 befindet sich eine an sich bekannte kunststoffgebundene insensitive Sprengladung 5.

Erfindungsgemäß ist nun vorgesehen, dass zwischen der inneren Oberfläche 6 des Geschosskörpers 2 und der dieser Oberfläche benachbarten Sprengladung 5 mindestens in Teilbereichen 7, 8 eine Silikon-Zwischenschicht 9 mit einer Schichtdicke von vorzugsweise 100 -200µm angeordnet ist (in dem in der Fig. dargestellten Ausführungsbeispiel sind etwa 56 % der inneren Oberfläche 6 des Geschosskörpers 2 von der Silikon-Zwischenschicht 9 bedeckt).

Dabei ist die Silikon-Zwischenschicht 9 in dem der Geschossspitze 10 des Sprenggeschosses 1 zugewandten Teilbereich 7 der inneren Oberfläche 6 des Geschosskörpers 2 und/oder in dem dem Geschossheck 11 des Sprenggeschosses 1 zugewandten Teilbereich 8 der inneren Oberfläche 6 des Geschosskörpers 2 angeordnet. Nur in den Bereichen, in denen keine Silikon-Zwischenschicht 9 vorgesehen ist, erfolgt eine haftende Verbindung zwischen dem Geschosskörper 2 und der Sprengladung 5.

### Bezugszeichenliste

- 1: Sprenggeschoss
- 2: Geschosskörper
- 3: Längsachse
- 4: Hohlraum
- 5: Sprengladung
- 6: innere Oberfläche
- 7,8: Teilbereich
- 9: Silikon-Zwischenschicht
- 10: Geschossspitze
- 11: Geschossheck

## Patentansprüche

1. Sprenggeschoss mit einem Geschosskörper (2), in dem sich ein in Richtung der Längsachse (3) des Geschosses erstreckender Hohlraum (4) befindet, der mit einer Sprengladung (5) gefüllt ist, zwischen der inneren wobei Oberfläche (6) des Geschosskörpers (2) und der Sprengladung (5) mindestens in Teilbereichen (7, 8) eine Silikon-Zwischenschicht (9) eingebunden ist die ein Trennmittel darstellt, und die Sprengladung (5) in den Bereichen, in denen keine Silikon-Zwischenschicht (9) vorgesehen ist, mit der inneren Oberfläche (6) des Geschosskörpers (2) haftend verbunden ist.

2. Sprenggeschoss nach Anspruch 1, **dadurch gekennzeichnet, dass** 30 bis 70 % der inneren Oberfläche (6) des Geschosskörpers (2) mit der Silikon-Zwischenschicht (9) versehen ist.

3. Sprenggeschoss nach Anspruch 1 oder 2, **dadurch gekennzeichnet, dass** die Silikon-Zwischenschicht (9) in dem der Geschossspitze (10) des Sprenggeschosses (1) zugewandten Teilbereich (7) der inneren Oberfläche (6) des Geschosskörpers (2) und/oder in dem dem Geschossheck (11) des Sprenggeschosses (1) zugewandten Teilbereich (8) der inneren Oberfläche (6) des Geschosskörpers (2) angeordnet ist.

4. Sprenggeschoss nach einem der Ansprüche 1 bis 3, **dadurch gekennzeichnet, dass** die Schichtdicke der Silikon-Zwischenschicht (9) 10 -1000 µm, vorzugsweise 100 - 200 µm beträgt.

## Claims

1. Explosive projectile having a projectile body (2) in which a cavity (4) is located which extends in the direction of the longitudinal axis (3) of the projectile and is filled with an explosive charge (5), wherein a silicone intermediate layer (9) is included at least in subareas (7, 8) between the inner surface (6) of the projectile body (2) and the explosive charge (5) and represents a separating means, and the explosive charge (5) is adhesively connected to the inner surface (6) of the projectile body (2) in the areas in which no silicone intermediate layer (9) is provided.

2. Explosive projectile according to Claim 1, **characterized in that** 30 to 70% of the inner surface (6) of the projectile body (2) is provided with the silicone intermediate layer (9).

3. Explosive projectile according to Claim 1 or 2, **characterized in that** the silicone intermediate layer (9) is arranged **in that** subarea (7) of the inner surface (6) of the projectile body (2) which faces the projectile nose (10) of the explosive projectile (1), and/or is arranged **in that** subarea (8) of the inner surface (6) of the projectile body (2) which faces the projectile tail (11) of the explosive projectile (1).

4. Explosive projectile according to one of Claims 1 to 3, **characterized in that** the layer thickness of the silicone intermediate layer (9) is 10-1000 µm, preferably 100-200 µm.

## Revendications

1. Projectile explosif comprenant un corps de projectile (2) dans lequel se trouve un espace creux (4) qui s'étend dans le sens de l'axe longitudinal (3) du projectile, lequel est rempli d'une charge explosive (5), une couche intermédiaire en silicone (9) étant incluse au moins dans des zones partielles (7, 8) entre la surface intérieure (6) du corps de projectile (2) et la charge explosive (5), laquelle représente un agent séparateur, et la charge explosive (5) étant reliée de manière adhérente avec la surface intérieure (6) du corps de projectile (2) dans les zones où il n'est pas prévu de couche intermédiaire en silicone (9).

2. Projectile explosif selon la revendication 1, **caractérisé en ce que** 30 % à 70 % de la surface intérieure (6) du corps de projectile (2) sont dotés de la couche intermédiaire en silicone (9).

3. Projectile explosif selon la revendication 1 ou 2, **caractérisé en ce que** la couche intermédiaire en silicone (9) est disposée dans la zone partielle (7) de la surface intérieure (6) du corps de projectile (2) qui fait face à la pointe de projectile (10) du projectile explosif (1) et/ou dans la zone partielle (8) de la surface intérieure (6) du corps de projectile (2) qui fait face à la queue de projectile (11) du projectile explosif (1).

4. Projectile explosif selon l'une des revendications 1 à 3, **caractérisé en ce que** l'épaisseur de couche de la couche intermédiaire en silicone (9) est de 10 à 1000 µm, de préférence de 100 à 200 µm.
